# EUROPÄISCHE PATENTANMELDUNG

(11) **EP 1 447 837 A2**
(43) Veröffentlichungstag der Anmeldung: **18.08.2004**
(21) Anmeldenummer: 04001464.9
(22) Anmeldetag: 23.01.2004
(51) Int. Cl.: H01K 1/16, H01K 9/08, H01K 1/26

(54) **Glühlampe für Fahrzeugscheinwerfer**

(30) Priorität: 13.02.2003 DE 10306178
(71) Anmelder: Patent-Treuhand-Gesellschaft für elektrische Glühlampen mbH, 81543 München (DE)
(72) Erfinder: Seichter, Christian, 89542 Herbrechtingen (DE); Wittmann, Klaus, 89567 Sontheim (DE)

(57) **Zusammenfassung**

Die Erfindung betrifft eine Glühlampe für Fahrzeugscheinwerfer, wobei die Glühlampe mindestens eine Glühwendel (4) und eine Abschattungsvorrichtung (6) für die mindestens eine Glühwendel (4) besitzt, die beide in einem Lampengefäß (1) angeordnet sind, und Stromzuführungen (8, 9; 8') für die mindestens eine Glühwendel (4) aufweist, wobei eine erste Stromzuführung (8; 8') mit der Abschattungsvorrichtung (6) verbunden ist. Die vorgenannte Stromzuführung (8; 8') besitzt ein abgewinkeltes Ende (81; 81'), das mit einem Wendel abgang (41) der mindestens einen Glühwendel (4) verbunden ist.

## Beschreibung

Die Erfindung betrifft eine Glühlampe für Fahrzeugscheinwerfer gemäß des Oberbegriffs des Patentanspruchs 1. Insbesondere handelt es sich um eine Zweifaden-Halogenglühlampe für Kraftfahrzeugscheinwerfer.

### I. Stand der Technik

Eine derartige Glühlampe ist beispielsweise in der Patentanmeldung DE 195 44 012 offenbart. Diese Patentanmeldung beschreibt eine Zweifaden-Halogenglühlampe für einen Kraftfahrzeugscheinwerfer mit zwei Glühwendeln und einer Abschattungsvorrichtung, die in dem Lampengefäß angeordnet sind. Eine der Glühwendeln, die als Nebenwendel bezeichnet wird, dient üblicherweise zur Erzeugung des Abblendlichts während die andere Glühwendel, die als Hauptwendel bezeichnet wird, üblicherweise zur Erzeugung des Fernlichts dient. Die Nebenwendel ist nahe bei der Abschattungsvorrichtung angeordnet, so dass ihr Licht von der Abschattungsvorrichtung teilweise abgeschattet wird. Ein Wendelabgang der Nebenwendel ist durch einen Durchbruch in der Abschattungsvorrichtung hindurchgefädelt und mit einem Stromzuführungsdraht verschweißt. Der Durchbruch kann zu einer unerwünschten Erhöhung des Streulichtanteils führen.

### II. Darstellung der Erfindung

Es ist die Aufgabe der Erfindung, eine gattungsgemäße Glühlampe mit einer verbesserten Aufhängung für die nahe bei der Abschattungsvorrichtung angeordneten Glühwendel bereitzustellen.

Diese Aufgabe wird erfindungsgemäß durch die Merkmale des Patentanspruchs 1 gelöst. Besonders vorteilhafte Ausführungen der Erfindung sind in den abhängigen Patentansprüchen beschrieben.

Die erfindungsgemäße Glühlampe besitzt mindestens eine Glühwendel und eine Abschattungsvorrichtung für die mindestens eine Glühwendel, die in einem Lampengefäß angeordnet sind, und Stromzuführungen für die mindestens eine Glühwendel, wobei eine erste Stromzuführung mit der Abschattungsvorrichtung verbunden ist und die erste Stromzuführung ein abgewinkeltes Ende aufweist, das mit einem Wendelabgang der mindestens einen Glühwendel verbunden ist. Durch die vorgenannten Maßnahmen ist eine verbesserte Aufhängung der Glühwendel gewährleistet, da die Wendelabgänge der Glühwendel nicht mit der Abschattungsvorrichtung, sondern direkt mit den Stromzuführungsdrähten verbunden sind und kein Durchbruch in der Abschattungsvorrichtung nötig ist, um die Wendelabgänge der Glühwendel mit den Stromzuführungsdrähten zu verbinden. Insbesondere muss an der Abschattungsvorrichtung auch keine Schweißstelle für einen Wendelabgang eingerichtet werden. Dadurch können die Abmessungen der Abschattungsvorrichtung reduziert werden.

Um eine möglichst stabile Wendelaufhängung zu gewährleisten, ist das abgewinkelte Ende der ersten Stromzuführung vorteilhafterweise hakenförmig ausgebildet. Vorzugsweise erstreckt sich die Abschattungsvorrichtung zwischen die Schenkel des hakenförmigen Endes der ersten Stromzuführung. Dadurch kann die erste Stromzuführung sowohl zur Befestigung der Abschattungsvorrichtung als auch zur Wendelaufhängung verwendet werden. Zwischen einem Schenkel des hakenförmigen Endes der ersten Stromzuführung und einem Wendelabgang der Glühwendel besteht vorzugsweise eine Schweißverbindung. Der vorgenannte Schenkel ist vorteilhafterweise in Richtung der Glühwendel zurückgebogen, um einen kurzen Wendelabgang zu ermöglichen. Außerdem weist das abgewinkelte Ende bzw. der vorgenannte Schenkel der ersten Stromzuführung einen geringeren Abstand zu der der mindestens einen Glühwendel zugewandten Oberfläche der Abschattungsvorrichtung besitzt als der für die Lichtemission verantwortliche Abschnitt der mindestens einen Glühwendel, um eine Beeinträchtigung der Hell-Dunkel-Grenze durch das an dem hakenförmigen Ende gestreute Licht zu verhindern. Der mit dem vorgenannten abgewinkelten Ende der Stromzuführung verbundene Wendelabgang der mindestens einen Glühwendel ist vorteilhafterweise von einer Metallfolie aus Molybdän oder Tantal umhüllt, um eine gute Schweißverbindung zu gewährleisten. Die aus Molybdän oder Tantal bestehende Metallfolie lässt sich besser mit dem aus Molybdän bestehenden Stromzuführungsdraht verschweißen als der aus Wolfram bestehende Wendelabgang der Glühwendel.

### III. Beschreibung der bevorzugten Ausführungsbeispiele

Nachstehend wird die Erfindung anhand zweier bevorzugter Ausführungsbeispiele näher erläutert. Es zeigen:
- Figur 1: Die Glühwendelaufhängung einer Glühlampe gemäß des ersten bevorzugten Ausführungsbeispiels der Erfindung
- Figur 2: Die Glühwendelaufhängung einer Glühlampe gemäß des zweiten bevorzugten Ausführungsbeispiels der Erfindung
- Figur 3: Eine Seitenansicht der erfindungsgemäßen Glühlampe

Bei den bevorzugten Ausführungsbeispielen der Erfindung handelt es sich um Zweifaden-Halogenglühlampen, die zum Einsatz in Kraftfahrzeugscheinwerfern vorgesehen sind. Diese Lampen besitzen zwei Glühwendeln 4, 5 und einen Abschatter 6, die in einem im wesentlichen zylindrischen Lampengefäß 1 aus Hartglas oder Quarzglas eingeschlossen sind. Die erste Glühwendel 4, die auch als Nebenwendel bezeichnet wird, dient zur Erzeugung des Abblendlichts und ist nahe bei dem Abschatter 6 angeordnet, der das von der Nebenwendel 4 emittierte Licht teilweise abschattet. Die zweite Glühwendel 5, die auch als Hauptwendel bezeichnet wird, dient zur Erzeugung des Fernlichts. Das Lampengefäß 1 besitzt ein abgedichtetes Ende 1a, das im Lampensockel 2 fixiert ist. Der Lampensockel 2 weist drei Kontaktfahnen 3 auf, die jeweils über eine Stromzuführung 7, 8, 9 mit den Glühwendeln 4, 5 elektrisch leitend verbunden sind. Die Stromzuführungen 7, 8, 9 sind gasdicht in dem abgedichteten Ende 1a des Lampengefäßes 1 eingebettet. Der Quarzglasbalken 10 dient zur Fixierung der Stromzuführungsdrähte 7, 8, 9 während der Montage des Lampengestells 4, 5, 6, 7, 8, 9. Details der Glühwendelaufhängung sind in den Figuren 1 und 2 dargestellt.

In Figur 1 ist die Glühwendelaufhängung gemäß des ersten Ausführungsbeispiels der Erfindung dargestellt. Der erste Wendelabgang 41 der Nebenwendel 4 ist mit einer Molybdänfolie umhüllt 11, die mit dem hakenförmigen Ende 81 des Stromzuführungsdrahtes 8 verschweißt ist. Das hakenförmige Ende 81 ist näherungsweise U-förmig gestaltet. Der Abschatter 6 erstreckt sich zwischen die beiden Schenkel 811, 812 des hakenförmigen Endes 81 der Stromzuführung 8. Der Abstand zwischen dem U-Schenkel 811 und der der Glühwendel 4 zugewandten Oberfläche des Abschatters 6 ist kleiner als der Abstand zwischen dem gewendelten, für die Lichtemission verantwortlichen Bereich 43 der Nebenwendel 4 und der vorgenannten Oberfläche des Abschatters 6. Die von der Nebenwendel 4 abgewandte Oberfläche des Abschatters 6 ist mit dem Stromzuführungsdraht 8 verschweißt. Der zweite Wendelabgang 42 der Nebenwendel 4 ist von einer Molybdänfolie 11 umgeben und mit der Stromzuführung 9 verschweißt. Der erste Wendelabgang 51 der Hauptwendel 5 ist mit einer Molybdänfolie 11 umwickelt und mit der Stromzuführung 8 verschweißt, während ihr zweiter, ebenfalls von einer Molybdänfolie 11 umwickelter Wendelabgang 52 mit der Stromzuführung 7 verschweißt ist.

In Figur 2 ist die Glühwendelaufhängung gemäß des zweiten Ausführungsbeispiels der Erfindung dargestellt. Diese Glühwendelaufhängung unterscheidet sich von der des ersten Ausführungsbeispiels nur durch die Gestalt der Stromzuführung 8 bzw. 8'. Daher wurden in den Figuren 1 und 2 für identische Lampenteile dieselben Bezugszeichen verwendet. Der erste Wendelabgang 41 der Nebenwendel 4 ist mit einer Molybdänfolie 11 umhüllt, die mit dem abgewinkelten Ende 81' der Stromzuführung 8' verschweißt ist. Der zweite Wendelabgang 42 der Nebenwendel 4 ist mit einer Molybdänfolie 11 umwickelt und mit dem Stromzuführungsdraht 9 verschweißt. Der Abstand zwischen dem Ende des abgewinkelten Abschnitts 81' und der der Nebenwendel 4 zugewandten Oberfläche des Abschatters 6 ist kleiner als der Abstand zwischen dem gewendelten, für die Lichtemission verantwortlichen Bereich 43 der Nebenwendel 4 und der vorgenannten Oberfläche des Abschatters 6. Auf diese Weise wird verhindert, dass das an dem Ende des abgewinkelten Abschnitts 81' gestreute Licht die Ausbildung einer scharfen Hell-Dunkelgrenze stört. Die Hell-Dunkelgrenze für das Abblendlicht wird durch die Kontur der Nebenwendel 4, insbesondere durch die Projektion der dem Abschatter 6 zugewandten Oberfläche der Nebenwendel 4 definiert. Die von der Nebenwendel 4 abgewandte Oberfläche des Abschatters 6 ist mit dem Stromzuführungsdraht 8' verschweißt. Der erste Wendelabgang 51 der Hauptwendel 5 ist mit einer Molybdänfolie 11 umwickelt und mit der Stromzuführung 8' verschweißt, während ihr zweiter, ebenfalls von einer Molybdänfolie 11 umwickelter Wendelabgang 52 mit der Stromzuführung 7 verschweißt ist.

Die Erfindung beschränkt sich nicht auf die oben näher erläuterten Ausführungsbeispiele. Die beiden Glühwendeln 4, 5 müssen nicht unbedingt einfach-gewendelte lichtemittierende Abschnitte 43 und ungewendelte Wendelabgänge aufweisen, sondern können stattdessen auch doppelt-gewendelte lichtemittierende Abschnitte und einfach-gewendelte Wendelabgänge besitzen. Außerdem kann gegebenenfalls auf die Molybdänfolien 11 verzichtet werden. Die Molybdänfolien 11 dienen nur als Schweißhilfe, da diese besser mit den ebenfalls aus Molbydän bestehenden Stromzuführungdrähten 7, 8, 9 verschweißbar sind als die aus Wolfram bestehenden Wendelabgänge der Glühwendeln 4, 5.

## Patentansprüche

1. Glühlampe für Fahrzeugscheinwerfer, wobei die Glühlampe mindestens eine Glühwendel (4) und eine Abschattungsvorrichtung (6) für die mindestens eine Glühwendel (4) besitzt, die in einem Lampengefäß (1) angeordnet sind, und Stromzuführungen (8, 9; 8') für die mindestens eine Glühwendel (4) aufweist, wobei eine erste Stromzuführung (8; 8') mit der Abschattungsvorrichtung (6) verbunden ist,
**dadurch gekennzeichnet, dass**
die erste Stromzuführung (8; 8') ein abgewinkeltes Ende (81; 81') aufweist, das mit einem Wendelabgang (41) der mindestens einen Glühwendel (4) verbunden ist.

2. Glühlampe nach Anspruch 1, **dadurch gekennzeichnet, dass** das abgewinkelte Ende (81) der ersten Stromzuführung (8) hakenförmig ausgebildet ist.

3. Glühlampe nach Anspruch 2, **dadurch gekennzeichnet, dass** die Abschattungsvorrichtung (6) sich zwischen die Schenkel (811, 812) des hakenförmigen Endes (81) der ersten Stromzuführung (8) erstreckt.

4. Glühlampe nach einem der Ansprüche 1, 2 oder 3, **dadurch gekennzeichnet, dass** das abgewinkelte Ende (81; 81') der ersten Stromzuführung (8; 8') einen geringeren Abstand zu der der mindestens einen Glühwendel (4) zugewandten Oberfläche der Abschattungsvorrichtung (6) besitzt als der für die Lichtemission verantwortliche Abschnitt (43) der mindestens einen Glühwendel (4).

5. Glühlampe nach Anspruch 1, **dadurch gekennzeichnet, dass** der mit dem abgewinkelten Ende (81; 81') verbundene Wendelabgang (41) mit einer Metallfolie (11) aus Molybdän oder Tantal umhüllt ist.
